# EUROPÄISCHE PATENTSCHRIFT

(11) **EP 0 602 545 B1**
(45) Veröffentlichungstag und Bekanntmachung des Hinweises auf die Patenterteilung: **06.08.1997**
(21) Anmeldenummer: 93119851.9
(22) Anmeldetag: 09.12.1993
(51) Int. Cl.: A63B 51/00

(54) **Saitenstrang oder Saite für Ballschläger**
String or string segment for rackets
Corde ou cordage pour raquettes

(30) Priorität: 17.12.1992 DE 4242673
(43) Veröffentlichungstag der Anmeldung: 22.06.1994
(73) Patentinhaber: Kuebler, Siegfried, D-88662 Überlingen (DE)
(72) Erfinder: Kuebler, Siegfried, D-88662 Überlingen (DE)
(74) Vertreter: Hiebsch, Gerhard F., Dipl.-Ing.

(56) Entgegenhaltungen:
- EP-A- 0 560 015
- DE-A- 2 449 480
- US-A- 4 015 133
- US-A- 4 330 132

## Beschreibung

Die Erfindung betrifft einen Saitenstrang gleichbleibenden Durchmessers zum Bespannen eines Schlägers für Ballspiele, insbesondere eines Tennisschlägers.

Ballschläger -- insbesondere Tennisschläger etwa gemäß DE-PS 34 34 898 mit in einem Spannrahmen vorgesehener Bespannungsfläche aus Saiten, die gegebenenfalls Abschnitte mindestens eines längeren Saitenstranges sind mit einer parallel zur Schlägerlängsachse verlaufender längsten Saite von 330 mm -- werden mit Saiten bespannt, um eine elastische Schlagfläche entstehen zu lassen, von der ein auftreffender Ball abspringen kann. Ein einfacher Versuch beweist, daß der Ball von einer solchen Fläche höher bzw. schneller abprallt als von einer starren Fläche, beispielsweise einer Betonwand od.dgl. Wenn auch die Schlagfläche eines Ballschlägers alle möglichen geometrische Formen aufweisen kann, bietet doch der überwiegende Teil handelsüblicher Ballschläger eine mehr oder weniger ovale Schlagflächenform an; diese Ausführung hat sich im Laufe der Jahrhunderte als die günstigste erwiesen.

Trifft der Ball etwa auf die Mitte des Ovals -- oder auch etwas mehr zum Griff hin auf das Saitenbett --, wird der Ball zurückgeschleudert; der Ball hat den sog. "Sweet-Spot" getroffen, also die bestmögliche Beschleunigungsfläche auf dem Schläger.

Die Saitenstränge für gebräuchliche Bespannungen -- mit Längs- und Quersaiten oder mit Diagonalsaiten -- werden in gleichmäßiger Dicke bzw. mit unveränderlichem Querschnitt eingesetzt. Zudem sind sie durchgehend aus einem Material bzw. der gleichen Materialzusammensetzung und in der gleichen Ausführungsart innerhalb des Stranges. Das bedeutete, daß auch ihr Elastizitätsverhalten -- gleiche Krafteinwirkung vorausgesetzt -- in jedem Abschnitt des Strangs gleich ist.

Die US-A-4330132 beschreibt einen Tennisschläger mit an gegenüberliegenden Rahmendurchbrüchen verknoteten oder verkeilten einzelnen Saiten bzw. Saitenabschnitten, deren jede -- mit vom Bespannungszentrum im Rahmen abnehmender Spannkraft -- einzeln gespannt wird.

Eine Tennisschlägerbespannung nach DE-A-24 49 480 soll die vorteilhafte Elastizitätseigenschaft einer Darmsaitenbespannung mit verminderten Kosten ermöglichen, wozu der mittlere Bespannungsbereich aus den Darmsaiten und die Randbereiche aus Kunststoffsaiten bestehen sollen.

Angesichts dieser Gegebenheiten hat sich der Erfinder das Ziel gesetzt, den Sweet-Spot der Schlagfläche durch eine besondere Ausgestaltung des/der diese bildenden Saitenstranges/Saitenstränge zu vergrößern und so eine ideale Bespannung zu schaffen, auf die der Ball nicht unbedingt in deren Mitte auftreffen muß, um optimal beschleunigt zu werden; eine derartige Treffersicherheit in Schlägermitte ist trotz größter Geschicklichkeit eines Spielers nicht immer möglich. Zudem soll das Schlagverhalten des Schlägers insgesamt verbessert werden.

Zur Lösung dieser Aufgabe führt die Lehre nach dem unabhängigen Patentanspruch; die Unteransprüche geben besonders günstige Ausgestaltungen der Erfindung an.

Im Rahmen der Erfindung soll der Saitenstrang gezielt unterschiedliche Elastizitätsmodule aufweisen; auf diese Weise kann der Sweet-Spot vergrößert, verkleinert, verschoben, oder es können mehrere solcher Spots zugleich auf der Schlagfläche angeordnet werden. Man wäre mit einem solchen erfindungsgemäßen Saitenstrang in der Lage, den von Loch zu Loch im Rahmen unterschiedlichen Saitenlängen eine zuvor festgelegte Dehnung zuzuweisen; die Saite hätte in jedem Abschnitt einen anderen Elastizitätsmodul.

Um beste Ergebnisse zu erzielen, wäre es von Vorteil, daß beide Saitenstränge -- z.B. derjenige für die Längssaite und der für die Quersaite -- sich jeweils ergänzen würden, d.h., daß beide gezielt unterschiedliche Elastizitätsmodule innerhalb des Strangs aufweisen müßten. Aber auch nur ein Strang in der erfindungsgemäßen Ausgestaltung würde schon meßbare Ergebnisse bringen.

So ist erfindungsgemäß der Elastizitätsmodul des Saitenstranges abschnittsweise unterschiedlich, d.h. der Elastizitätsmodul ändert sich -- bei gleicher Krafteinwirkung auf den Saitenquerschnitt bezogen -- gezielt nach Vorgaben innerhalb der Saitenstranglänge streckenweise abrupt oder allmählich, einmal oder mehrfach nach einer oder nach beiden Richtungen.

Bei einer Ausführung besteht ein stufenweiser Wechsel des Elastizitätsmoduls entlang der Saitenlänge, bei einer anderen aber eine stufenlose Änderung.

Wie erwähnt, kann der Saitenstrang im Rahmen der Erfindung einen in einer Richtung ansteigenden Elastizitätsmodul besitzen oder einen, dessen Wert sich entlang der Saitenlänge zumindest zweimal -- bevorzugt mehrmals -- verändert.

Nach einem weiteren Merkmal der Erfindung soll zwischen Höchst- und Niedrigstwert für den Elastizitätsmodul mindestents einmal ein Verhältnis von über 1,25 bestehen.

Ein Saitenstrang mit unterschiedlichen Elastizitätsverhalten innerhalb der betreffenden Stranglänge -- von etwa 2 m bis 14 m -- kann auf verschiedene Weise hergestellt werden. In dem Bereich, in dem die Saite weniger elastisch sein soll, können Materialien mit geringerer Elastizität beigemischt werden, z.B. als Fasern, als reine Materialbeimischung oder als Umhüllung, was etwa auch durch eine geeignete Bedampfung geschehen könnte. Dasselbe gilt natürlich auch in umgekehrtem Sinne; es können elastischere Materialien an die Stelle des ursprünglichen Materials im Saitenstrang treten.

Es sind auch Saiten denkbar, deren Materialien innerhalb des Stranges abwechseln. Auch eine chemische Behandlung der Saite an den vorgesehenen Stellen ist möglich, die eine geringere oder auch höhere Elastizität an den behandelten Stellen bewirken könnte.

Die Vorteile solcher Saiten mit gezielt unterschiedlicher Elastizität innerhalb eines Saitenstrangs, der nicht unbedingt z.B. für alle Längssaiten in seiner Länge reichen muß, liegen auf der Hand. Es entsteht die Möglichkeit einer gezielten Steuerung (Vergrößerung, Verkleinerung, Verschiebung) des Sweet-Spots durch solche Saiten auf der Schlagfläche eines Ballschlägers. Der Sweet-Spot könnte durch geeignete Saitenstränge optimal auf die Spielweise eines Spielers abgestimmt werden.

Dank dieser Maßgaben kann nun der Sweet-Spot aufgabengemäß vergrößert werden. Aber auch der umgekehrte Weg könnte für manche Spieler vorteilhaft sein, nämlich die Verkleinerung des Sweet-Spots. Dann würde eben die eine Stelle auf dem Schläger eine besonders hohe Beschleunigung erzeugen, die höher liegen dürfte, als eine mit einem größeren Sweet-Spot zu erzielende.

Die Erfindung bietet je nach Ausführungsart des Saitenstranges Lösungsmöglichkeiten für beide Fälle an. Aber auch abweichende Verhaltensweisen der Schlagfläche (man denke z.B. an zwei Sweet-Spots auf der Fläche) können mit der Saite bei entsprechender Ausführung erzeugt werden.

## Patentansprüche

1. Saitenstrang gleichbleibenden Durchmessers zum Bespannen eines Schlägers für Ballspiele, insbesondere eines Tennisschlägers, dessen Elastizitätsmodul gezielt in Längerichtung abschnittsweise unterschiedlich ist.

2. Saitenstrang nach Anspruch 1, gekennzeichnet durch einen stufenweisen Wechsel des Elastizitätsmoduls entlang der Saitenlänge.

3. Saitenstrang nach Anspruch 1, gekennzeichnet durch eine stufenlose Änderung des Elastizitätsmoduls entlang der Saitenlänge.

4. Saitenstrang nach einein der Ansprüche 1 bis 3, dadurch gekennzeichnet, daß der Elastizitätsmodul in einer Richtung der Saitenlänge ansteigend ausgebildet ist.

5. Saitenstrang nach einem der Ansprüche 1 bis 3, dadurch gekennzeichnet, daß sich der Wert des Elastizitätsmoduls entlang der Saitenlänge zumindest zweimal verändert.

6. Saitenstrang nach wenigstens einem der Ansprüche 1 bis 5, dadurch gekennzeichnet, daß zwischen Höchst- und Niedrigstwert für den Elastizitätsmodul mindestens einmal ein Verhältnis von über 1,25 besteht.

7. Saitenstrang nach einem der Ansprüche 1 bis 6, gekennzeichnet durch eine Länge von mindestens 2000 mm.

8. Saitenstrang nach einem der Ansprüche 1 bis 7, gekennzeichnet durch eine Länge von höchstens 14000 mm.

## Claims

1. String of constant diameter for stringing a racket for ball games, in particular a tennis racket, the modulus of elasticity of which varies in stages in a controlled manner in the longitudinal direction.

2. String according to claim 1, characterised by a stepwise change in the modulus of elasticity along the length of the string.

3. String according to claim 1, characterised by a continuous variation in the modulus of elasticity along the length of the string.

4. String according to one of claims 1 to 3, characterised in that the modulus of elasticity increases in one direction along the length of the string.

5. String according to one of claims 1 to 3, characterised in that the value of the modulus of elasticity varies at least twice along the length of the string.

6. String according to at least one of claims 1 to 5, characterised in that there is a ratio of more than 1.25 between the maximum value and the minimum value for the modulus of elasticity at least once.

7. String according to one of claims 1 to 6, characterised by a minimum length of 2000 mm.

8. String according to one of claims 1 to 7, characterised by a maximum length of 14 000 mm.

## Revendications

1. Cordage à diamètre constant pour tendre une raquette pour des jeux de balle, en particulier une raquette de tennis, dont le module d'élasticité diffère volontairement par tronçons dans le sens de la longueur.

2. Cordage selon la revendication 1, caractérisé par une variation par paliers du module d'élasticité sur la longueur du cordage.

3. Cordage selon la revendication 1, caractérisé par une variation continue du module d'élasticité sur la longueur du cordage.

4. Cordage selon l'une des revendications 1 à 3, caractérisé en ce que le module d'élasticité est prévu croissant selon une direction de la longueur du cordage.

5. Cordage selon l'une des revendications 1 à 3, caractérisé en ce que la valeur du module d'élasticité est modifiée au moins deux fois sur la longueur du cordage.

6. Cordage selon au moins l'une des revendications 1 à 5, caractérisé en ce qu'entre la valeur maximale et la valeur minimale du module d'élasticité, il existe au moins une fois un rapport supérieur à 1,25.

7. Cordage selon l'une des revendications 1 à 6, caractérisé par une longueur d'au moins 2000 mm.

8. Cordage selon l'une des revendications 1 à 7, caractérisé par une longueur d'au plus 14 000 mm.
